# FASCICULE DE BREVET EUROPEEN

(11) **EP 1 020 595 B1**
(45) Date de publication et mention de la délivrance du brevet: **24.11.2004**
(21) Numéro de dépôt: 99440354.1
(22) Date de dépôt: 10.12.1999
(51) Int. Cl.: E05C 9/00

(54) **Ferrure de verrouillage du type crémone comportant une têtière munie d'une plaque d'identificataion**
Treibstangenbeschlag und Stulpschiene mit Kennzeichnungsschild
Espagnolette fitting with a face-plate comprising an identification plate

(30) Priorité: 18.01.1999 FR 9900542
(43) Date de publication de la demande: 19.07.2000
(73) Titulaire: FERCO INTERNATIONAL Ferrures et Serrures de Bâtiment, Société Anonyme, 57400 Sarrebourg (FR)
(72) Inventeur: Alvarez, Eric, 57870 Hommert (FR); Arnold, André, 57445 Reding (FR)
(74) Mandataire: Rhein, Alain

(56) Documents cités:
- DE-U- 9 215 844
- DE-U- 9 403 801
- FR-A- 2 284 018
- GB-A- 2 144 485
- US-A- 5 685 181

## Description

L'invention concerne une ferrure de verrouillage du type serrure, crémone, crémone-serrure ou autre comportant au moins un boîtier rapporté à l'arrière d'une têtière et accueillant un mécanisme de commande quelconque.

La présente invention trouvera son application dans le domaine de la quincaillerie du bâtiment.

Bien évidemment, l'on connaît, d'ores et déjà, un certain nombre de ferrures de verrouillage répondant à la description ci-dessus.

Ainsi, dans le document GB-2.144.485 il est décrit un mécanisme d'entraînement pour un ouvrant refermable tel qu'une fenêtre ou une porte. Un tel mécanisme comporte un boîtier rapporté à l'arrière d'une têtière et recevant un mécanisme de commande à même de coopérer avec une tringle de manoeuvre s'étendant à l'arrière de cette têtière. Une telle coopération est assurée par le biais d'une denture définie au niveau d'un fouillot disposé à l'antérieur du boîtier et à même d'agir sur une crémaillère que comporte ladite tringle de manoeuvré. Ce mécanisme d'entraînement comporte, encore, une plaque pourvue de plots sécables s'étendant à l'arrière de cette plaque et destinés, chacun, à être engagé au travers d'une ouverture ménagée au niveau de ladite têtière pour venir se positionner à l'intérieur d'une ouverture définie au niveau de ladite crémaillère.

Dans le document FR-2.284.018 il est décrit une nouvelle crémone avec boîtier et têtière encliquetables.

Il est, encore, connu du document US-5.685.181 un dispositif de fermeture comportant un levier pivotant, ce dispositif étant destiné à être implanté au niveau d'une porte ou analogue.

Dans le document DE 94 03 801U il est décrit un dispositif de crémone pour porte ou fenêtre alors que le document DE 92 15 844 concerne un dispositif d'assemblage des éléments d'un mécanisme de commande.

En fait, avant d'entrer dans le détail de la conception d'une telle ferrure, on observera que sur une menuiserie, du type porte, fenêtre ou analogue, se pose, très fréquemment, le problème de l'application d'un élément d'identification que ce soit du menuisier installateur, du fabriquant de cette menuiserie ou encore de celui des ferrures dont elle est équipée voire, également, de la référence du modèle correspondant à cette ou ces ferrures.

S'il est assez courant d'apposer sur la menuiserie elle-même, par exemple sur la traverse inférieure de l'ouvrant ou du cadre dormant, un autocollant permettant d'identifier le fabricant, éventuellement encore le poseur, l'identification d'une ferrure et de son fabricant est, souvent, gravée ou imprimée par moulage, emboutissage ou tout autre procédé, sur une partie de ces ferrures. Ainsi, il est assez usuel de retrouver ces éléments d'identification à hauteur de la têtière abritant, en feuillure de l'ouvrant d'une porte, fenêtre ou analogue, les éléments d'une ferrure de verrouillage de type serrure, crémone, crémone-serrure, etc...

Cependant, dans l'un et l'autre cas, ces modes de marquage présentent cependant, un certain nombre d'inconvénients.

Ainsi, le marquage d'une menuiserie au moyen d'une étiquette autocollante est inesthétique et souvent l'usager la retire rapidement après la pose de la menuiserie, ce qui rend difficile, voire impossible, l'identification du fabriquant ou du poseur lorsqu'il s'agit d'intervenir sur cette menuiserie quelques années plus tard.

De toute manière de telles étiquettes sont amenées à se décoller d'elles-mêmes dans le temps, si ce n'est suite à une opération de nettoyage voire de décapage par exemple dans le cas d'une menuiserie en bois.

En fait, pour répondre aux problèmes précités, de nombreux menuisiers ont d'ores et déjà imaginé d'apposer leurs marques sur des éléments faisant partie des organes de commande d'une ferrure de verrouillage, en particulier au niveau de la rosette disposée en applique d'une menuiserie et traversée par le carré de manoeuvre d'une poignée ou d'un bouton de commande accédant au mécanisme de ladite ferrure. Il est encore usuel d'apposer ce marquage sur la poignée ou le bouton de commande.

Il est évident, cependant, que si une rosette porte la marque d'un menuisier il lui est difficile de porter, également, la marque du fabriquant de cette rosette donc de la poignée ou du bouton de commande, lequel fabriquant qui, plus est, peut être différent, encore, de celui des éléments de ferrures.

Si une telle solution s'avère plus esthétique que celles préalablement évoquées, il n'empêche que cette information portée sur ces organes de commande doit être considérée, elle aussi, comme « volatile ». En effet, ces organes de commande que constituent une poignée ou un bouton de commande et sa rosette qui équipent en première monte, une menuiserie, peuvent ne pas convenir à l'usager qui dispose, d'ailleurs, dans le commerce, d'une large gamme de produits aux formes et aux couleurs différentes. Ceci lui permet, en particulier, d'accorder ces organes de commande à ses goûts et à son décor intérieur. Il est évident, dans ces conditions, qu'en cas de remplacement d'une rosette initiale estampillée de la marque du menuisier, il n'est plus possible d'identifier, rapidement, ce dernier en cas de nécessité.

A propos du marquage reporté sur une partie de la ferrure de verrouillage, très fréquemment sur la têtière s'étendant en feuillure de l'ouvrant d'une menuiserie quelconque, il résulte, comme déjà indiqué plus haut, du procédé de fabrication de ces ferrures de verrouillage. Ainsi, il est usuel de réaliser ce marquage soit par emboutissage ou gravage, soit lors du moulage d'une pièce de ladite ferrure. En fin de compte, de tels marquages viennent contrarier, quelque peu, ces procédés de fabrication de ces ferrures, sans compter que cela vient poser un gros problème de standardisation lorsqu'une pièce, telle qu'une têtière destinée à porter ce marquage, est susceptible de convenir à plusieurs types de ferrures de verrouillage donc de références différentes. Pourtant le marquage doit, dans certains cas, permettre d'identifier le modèle de ferrure de verrouillage dont est équipée une menuiserie donnée.

Quoi qu'il en soit, comme cela ressort des explications qui précèdent, ce type de marquage rapporté sur un élément d'une ferrure, en particulier sur une têtière est, de manière quasi indispensable, réalisé, lors de la fabrication de cette ferrure, sans que l'on connaisse, réellement, le fabriquant de la menuiserie qu'elle sera amenée à équiper.

Aussi, l'on ne peut envisager qu'un tel élément de ferrure porte la marque du menuisier ou celle du poseur. En effet, cela imposerait à marquer cet élément de ferrure au moment même où elle vient équiper une menuiserie, c'est à dire par le menuisier lui-même, ce qui est, bien sûr, particulièrement contraignant. En effet, un tel marquage, si l'on ne souhaite faire appel à la solution de l'autocollant peu fiable, ne pourra se faire qu'au travers d'un procédé d'usinage, par exemple par gravure, susceptible d'endommager les revêtements de protection anticorrosion que l'on retrouve, habituellement, au niveau de ces ferrures.

En fin de compte, la présente invention se propose de remédier aux inconvénients précités. En particulier, l'invention concerne une ferrure de verrouillage de type serrure, crémone, crémone-serrure ou autre, comportant au moins un boîtier rapporté à l'arrière d'une têtière et accueillant un mécanisme de commande quelconque, caractérisée par le fait que ladite têtière comporte des moyens de réception par clipage de moyens d'accrochage complémentaires équipant une plaque signalétique et/ou d'identification.

Des modes de réalisation particuliers de l'invention font l'objet des revendications dépendantes.

En somme, il s'agit, selon l'invention, de pouvoir rapporter, par clipage, une plaque marquée sur la têtière correspondant à une ferrure de verrouillage et que l'on retrouve, habituellement, en feuillure d'un ouvrant, de porte, fenêtre ou analogue. L'avantage qui en résulte consiste en ce que cette plaque peut suivre un circuit de fabrication totalement indépendant de celui de la ferrure de verrouillage qui peut, de ce fait, être optimisée. De plus, cette plaque peut être réalisée en un autre matériau que la têtière en particulier en matière synthétique ce qui facilite, bien sûr, sa fabrication, ainsi que le marquage qu'elle est destinée à porter. En particulier, s'il est possible de livrer au menuisier une plaque marquée, dans un premier temps, de l'identification du fabriquant et/ou de la référence de la ferrure qu'elle est amenée à équiper, il est ensuite aisé, pour ce menuisier, de reporter son propre marquage, par exemple, par gravage, ou tout autre procédé tel que par impression. Bien sûr, le poseur de la menuiserie s'il est différent du menuisier, peut, lui aussi, apposer sa marque sur cette plaque.

Quoi qu'il en soit on remarquera qu'une telle plaque d'identification rapportée sur la têtière d'une ferrure de verrouillage répond à toutes les contraintes de fabrication de cette ferrure de verrouillage, d'esthétique et de tenue dans le temps.

Il convient encore d'observer qu'un boîtier, accueillant le mécanisme de commande d'une ferrure de verrouillage est rapporté à l'arrière d'une têtière, soit par rivetage, soit par soudure. Si la solution de la soudure conduit à une profondeur de boîtier plus importante, la solution du rivetage nécessite la présence, au niveau de la têtière, d'ouvertures pour la réception des pattes de rivetage associées au chant avant des parois du boîtier. Aussi, une telle fixation par rivetage est nécessairement visible au niveau de la face avant de la têtière et considérée, de ce fait, comme inesthétique.

La présente invention permet de pallier un tel problème dans la mesure où la plaque de signalisation et/ou d'identification rapportée par clipage au niveau de la têtière peut intervenir, en outre, en tant que cache de protection susceptible de rendre invisible une fixation par rivetage d'un boîtier sur sa têtière.

La présente invention sera mieux comprise à la lecture de la description qui va suivre se rapportant au dessin joint en annexe et dans lequel :
- la figure 1 est une représentation schématisée et éclatée d'une ferrure de verrouillage du type crémone, conforme à l'invention ;
- la figure 2 est une représentation schématisée et en coupe de cette ferrure de verrouillage ;
- la figure 3 est une représentation schématisée et en plan de la plaque signalétique et/ou d'identification prévue apte à être clipée sur une têtière d'une ferrure de verrouillage.

Tel que représenté dans les figures du dessin ci-joint, la présente invention a trait au domaine des ferrures de verrouillage du type serrure, crémone, crémone-serrure ou autre.

En particulier, il a été représenté, notamment figures 1 et 2, une ferrure de verrouillage 1 sous forme d'une crémone qui se distingue en ce qu'elle comporte un boîtier 2 rapporté à l'arrière d'une têtière 3 et accueillant un mécanisme de commande 4 quelconque. Ici ce mécanisme de commande 4 est constitué, substantiellement, par un fouillot 5 comportant, en son centre, un moyeu 6 pourvu d'ouvertures 7 pour la réception d'un carré de manoeuvre d'une poignée ou d'un bouton de commande.

De plus, dans le mode de réalisation illustré, le fouillot 5 agit au travers d'une denture 8 sur une crémaillère 9 ménagée au niveau d'une tringle de manoeuvre 10 s'étendant, dans ce cas, au-dessus et en-dessous du boîtier 2 à l'arrière de la têtière 3. A ce propos, est habituellement apparent le côté 11 opposé à celui 12 recevant le boîtier 2, d'une telle têtière 3, en feuillure d'une menuiserie, très fréquemment de l'ouvrant d'une porte, fenêtre ou analogue.

Ainsi, cette têtière 3 vient en quelque sorte abriter les différents organes de la ferrure de verrouillage, tels que, précisément, le boîtier 2 ou encore la ou les tringles de manoeuvre 10.

Selon l'invention, ladite têtière 3 comporte des moyens de réception par clipage 13 de moyens d'accrochage complémentaires 14 venant équiper une plaque signalétique et/ou d'identification 15 dont les dimensions, en largeur et en hauteur, sont préférentiellement au plus égales à celles de cette têtière 3.

Tel que visible plus particulièrement figure 1, les moyens de réception par clipage 13 au niveau de cette têtière 3 sont définis par au moins une ouverture 16, 16A ajustée pour la réception d'une patte de fixation 17, 17A définissant les moyens d'accrochage complémentaires 14 au niveau de la face dorsale 18, venant en applique sur le côté 11 de la têtière 3, correspondant à cette plaque 15.

On notera, en particulier, que la ou les ouvertures 16, 16A peuvent se résumer en de simples découpes ménagées au niveau d'un ou des bords longitudinaux 19 de la têtière 3.

Il est évident qu'il est à la portée de l'Homme du Métier de définir la forme et la dimension de ces ouvertures 16, 16A tout comme celles des pattes de fixation 17, 17A pour permettre l'engagement de ces dernières dans les précédentes par clipage, c'est à dire de telle sorte que la manoeuvre soit irréversible, au moins sans que cela soit la volonté d'un opérateur.

Ainsi, selon un exemple de réalisation, un ajustement serré peut être réalisé entre ces pattes de fixation 17, 17A et les ouvertures 16, 16A nécessitant leur engagement en force. Tandis que selon un autre mode de réalisation lesdites pattes de fixation 17, 17A peuvent être configurées en forme de crochets de manière adaptée à coopérer avec un rebord d'accrochage au niveau des ouvertures 16, 16A.

Comme illustré tout particulièrement dans la figure 2 du dessin ci-joint, une telle plaque 15 peut être apposée au niveau de la têtière 3 à hauteur du boîtier 2. Dans ces conditions cette plaque 15 peut, simultanément, remplir la fonction d'un cache de protection apte à recouvrir au moins certaines des parties normalement apparentes d'éventuelles fixations par rivetage de ce boîtier 2 au niveau de cette têtière 3.

Dans une telle situation, cette têtière 3 comporte des ouvertures 20 pour la réception de pattes de rivetage 21 équipant le chant avant 22 des parois du boîtier 2.

En fin de compte, la plaque 15 peut, ainsi, remédier au caractère inesthétique que procure, du côté 11 apparent de la têtière 3, une telle fixation par rivetage du boîtier 2.

A ce propos, il convient de remarquer, que comparativement à cette solution de rivetage, une liaison par soudure entre le boîtier et la têtière 3, si elle est invisible au niveau de la face apparente de la têtière, elle n'en présente pas moins d'autres inconvénients. Tout particulièrement, elle est souvent à l'origine d'une profondeur de boîtier 2 accrue ce qui peut rendre incompatible la ferrure de verrouillage avec certaines menuiseries, optimisées dans la section des profilés qui les composent.

Bien évidemment, si le boîtier 2 est amené à accueillir des organes de verrouillage, tels qu'un pêne demi-tour par exemple, susceptible de se présenter saillant du côté 11 de la têtière 3 en passant au travers d'une ouverture ménagée à cet effet dans cette dernière, la plaque signalétique et/ou d'identification 15 peut, elle aussi, comporter une telle ouverture pour le passage de cet ou ces organes de verrouillage.

En fin de compte, tel que cela ressort de la description qui précède, la présente invention permet, non seulement, de répondre à un problème général de marquage d'une menuiserie ou encore des ferrures dont elle est équipée, mais, en outre, à un problème de conception d'une ferrure de verrouillage du type serrure, crémone, crémone-serrure ou autre.

## Revendications

1. Ferrure de verrouillage du type serrure, crémone, crémone-serrure ou autre, comportant au moins un boîtier (2) rapporté à l'arrière d'une têtière (3) et accueillant un mécanisme de commande (4) quelconque, **caractérisée par le fait que** ladite têtière (3) comporte des moyens (13) de réception par clipage de moyens d'accrochage complémentaires (14) équipant une plaque signalétique et/ou d'identification (15).

2. Ferrure de verrouillage selon la revendication 1, **caractérisée par le fait que** les dimensions de la plaque (15), en hauteur et en largeur sont au plus égales à celles de la têtière (3).

3. Ferrure de verrouillage selon l'une quelconque des revendications précédentes, **caractérisée par le fait que** les moyens de réception par clipage (13) au niveau de la têtière (3) sont définis par au moins une ouverture (16, 16A) ajustée pour la réception d'une patte de fixation (17, 17A) définissant les moyens d'accrochage complémentaires (14) au niveau de la face dorsale (18), venant en applique sur la têtière (3), correspondant à cette plaque (15).

4. Ferrure de verrouillage selon la revendication 3, **caractérisée par le fait que** la ou les ouvertures (16, 16A) se présentent sous forme de découpes ménagées au niveau d'un ou des bords longitudinaux (19) de la têtière (3).

5. Ferrure de verrouillage selon l'une quelconque des revendications 3 ou 4, **caractérisée par le fait que** les pattes de fixation (17, 17A) et les ouvertures (16, 16A) sont réalisées avec un ajustement serré nécessitant leur engagement en force.

6. Ferrure de verrouillage selon l'une quelconque des revendications 3 ou 4, **caractérisée par le fait que** les pattes de fixation (17, 17A) sont configurées en forme de crochet de manière adaptée à coopérer avec un rebord d'accrochage au niveau des ouvertures (16, 16A).

7. Ferrure de verrouillage selon l'une quelconque des revendications précédentes, dont le boîtier (2) comporte, dans sa partie en regard de la têtière (3), des pattes de rivetage (21) destinées à coopérer avec des ouvertures (20) appropriées au niveau de cette têtière (3), **caractérisée par le fait que** la plaque signalétique et/ou d'identification (15) constitue, substantiellement, un cache de protection d'au moins une partie des fixations par rivetage du boîtier (2) sur la têtière (3).

8. Ferrure de verrouillage selon l'une quelconque des revendications précédentes, **caractérisée par le fait que** la plaque signalétique et/ou d'identification (15) comporte une ou plusieurs ouvertures pour le passage d'organes de fixations, tels qu'un pêne demi-tour ou analogue prévu apte à se présenter saillants par rapport à la têtière (3).

9. Ferrure de verrouillage selon l'une quelconque des revendications précédentes, **caractérisée par le fait que** la plaque signalétique et/ou d'identification est réalisée en matière synthétique.

## Patentansprüche

1. Verriegelungsbeschlag vom Typ Schloss, Treibstangenbeschlag, Treibstangenschloss oder dgl., mit mindestens einem Gehäuse (2), das hinter einer Stulpschiene (3) angebracht ist und einen beliebigen Betätigungsmechanismus (4) aufnimmt,
**dadurch gekennzeichnet, dass** die Stulpschiene (3) Eingriffsmittel (13) für die Aufnahme von entsprechenden Verhakungsmitteln (14) aufweist, die an einer Signalund/oder Kennzeichnungsplatte (15) vorgesehen sind.

2. Verriegelungsbeschlag nach Anspruch 1,
**dadurch gekennzeichnet, dass** die Abmessungen der Platte (15) in der Höhe und Breite höchstens gleich denen der Stulpschiene (3) sind.

3. Verriegelungsbeschlag nach einem der vorangehenden Ansprüche,
**dadurch gekennzeichnet, dass** die Eingriffsmittel (13) an der Stulpschiene (3) von mindestens einer Öffnung (16, 16A) gebildet sind, die für die Aufnahme eines Befestigungsvorsprungs (17, 17A) angepasst ist, der die komplementären Verhakungsmittel (14) an der auf der Stulpschiene (3) aufzusetzenden Rückseite (18) der Platte (15) bildet.

4. Verriegelungsbeschlag nach Anspruch 3,
**dadurch gekennzeichnet, dass** die Öffnung oder Öffnungen (16, 16A) die Form von Ausschnitten haben, die an einem der Längsränder (19) der Stulpschiene (3) angebracht sind.

5. Verriegelungsbeschlag nach einem der Ansprüche 3 oder 4,
**dadurch gekennzeichnet, dass** die Befestigungsvorsprünge (17, 17A) und die Öffnungen (16, 16A) mit Klemmpassung ausgebildet sind, die ihren gegenseitigen Eingriff unter Krafteinwirkung erforderlich machen.

6. Verriegelungsbeschlag nach einem der Ansprüche 3 oder 4,
**dadurch gekennzeichnet, dass** die Befestigungsvorsprünge (17, 17A) hakenförmig sind derart, dass sie mit einem Einhakrand an den Öffnungen (16, 16A) zusammenwirken.

7. Verriegelungsbeschlag nach einem der vorangehenden Ansprüche, dessen Gehäuse (2) in dem der Stulpschiene (3) zugewandten Bereich Vemietungslappen (21) trägt, die zum Zusammenwirken mit geeigneten Öffnungen (20) an der Stulpschiene (3) bestimmt sind, **dadurch gekennzeichnet, dass** die Signal- und/oder Kennzeichnungsplatte (15) im wesentlichen eine Schutzabdeckung mindestens eines Teils der Nietbefestigungen des Gehäuses (2) an der Stulpschiene (3) bildet.

8. Verriegelungsbeschlag nach einem der vorangehenden Ansprüche,
**dadurch gekennzeichnet, dass** die Signal- und/oder Kennzeichnungsplatte (15) eine oder mehrere Öffnungen aufweist für den Durchtritt von Fixierorganen, wie z.B. eine Falle oder dgl., die über die Stulpschiene (3) hervorspringen sollen.

9. Verriegelungsbeschlag nach einem der vorangehenden Ansprüche,
**dadurch gekennzeichnet, dass** die Signal- und/oder Kennzeichnungsplatte aus Kunststoff besteht.

## Claims

1. Locking fitting such as a lock, espagnolette, espagnolette-lock or the like, including at least one casing (2) inserted at the rear of a face-plate (3) and accommodating a control mechanism {4) whatsoever, **characterised in that** said face-plate (3) includes means (13) for receiving, through snapping on, complementary coupling means (14) provided on a name and/or identification plate (15).

2. Locking fitting according to claim 1, **characterised in that** the dimensions of the plate (15), in height and in width, are at most equal to those of the face-plate (3).

3. Locking fitting according to any of the preceding claims, **characterised in that** the means for receiving through snapping on (13) at the level of the face-plate (3) are defined by at least one opening (16, 16A) adjusted for receiving a fastening lug (17, 17A) defining the complementary coupling means (14) at the level of the rear face (19), applied against the face-plate (3), corresponding to this plate (15).

4. Locking fitting according to claim, **characterised in that** the opening or openings (16, 16A) are in the form of cut-outs provided for at the level of one of the longitudinal edges (19) of the face-plate (3).

5. Locking fitting according to any of claims 3 or 4, **characterised in that** the fastening lugs (17, 17A) and the openings (16, 16A) are made with a close fit requiring their insertion by force.

6. Locking fitting according to any of claims 3 or 4, **characterised in that** the fastening lugs (17, 17A) are configured in the form of a hook adapted so as to co-operate with a coupling rim at the level of the openings (16, 16A).

7. Locking fitting according to any of the preceding claims, the casing of which (2) includes, in its portion in front of the face-plate (3), riveting lugs (21) aimed at cooperating with appropriate openings (20) at the level of this face-plate (3), **characterised in that** the name and/or identification plate (15) substantially forms a protection cover for at least part of the riveting fastenings of the casing (2) on the face-plate (3).

8. Locking fitting according to any of the preceding claims, **characterised in that** the name and/or identification plate (15) includes one or several openings for the passing through of fastening organs, such as a latch bolt or the like designed capable of protruding with respect to the face-plate (3).

9. Locking fitting according to any of the preceding claims, **characterised in that** the name and/or identification plate is made out of a synthetic material.
